# EUROPÄISCHE PATENTSCHRIFT

(11) **EP 0 542 767 B1**
(45) Veröffentlichungstag und Bekanntmachung des Hinweises auf die Patenterteilung: **08.03.1995**
(21) Anmeldenummer: 91912985.8
(22) Anmeldetag: 12.07.1991
(51) Int. Cl.: D04B 15/08

(54) **FLACHSTRICKMASCHINE**
FLAT KNITTING MACHINE
METIER A TRICOTER RECTILIGNE

(30) Priorität: 06.08.1990 DE 4024921
(43) Veröffentlichungstag der Anmeldung: 26.05.1993
(73) Patentinhaber: UNIVERSAL MASCHINENFABRIK DR. RUDOLF SCHIEBER GMBH & CO. KG, D-73463 Westhausen (DE)
(72) Erfinder: WITTWER, Roland, Universal Maschinenfabrik, W-7084 Westhausen (DE)
(74) Vertreter: Geyer, Ulrich F., Dr. Dipl.-Phys.
(86) Internationale Anmeldenummer: EP9101313
(87) Internationale Veröffentlichungsnummer: WO9202671

(56) Entgegenhaltungen:
- DE-C- 131 303
- FR-A- 1 365 897

## Beschreibung

Die Erfindung betrifft eine Flachstrickmaschine mit Nadelbetten, mit in Nadelkanälen liegenden Zungennadeln, mit wenigstens einem kombinierten Strick- und Umhängeschloß, und mit einem das Strick- und Umhängeschloß tragenden Schlitten, an dem ein Bürstenhalter mit einer Bürste zum Öffnen der Zungennadeln im Strickbereich des Schlittens befestigt ist.

Bekanntermaßen ist beim Stricken mit Zungennadeln eine Bürste zum Öffnen der Zungen erforderlich.

Aus der DE-C-131 303 ist eine Flachstrickmaschine mit einen Strickschloß bekannt, bei der zwei Bürsten vorgesehen sind, die pendelartig entgegen der Laufrichtung des Strickschloßes ausschlagen. Durch die Schrägstellung der Bürsten werden die Zungen der aufsteigenden Nadeln sicher geöffnet und die vordere Ecke der nachfolgenden, eine schräge Lage aufweisenden Bürste bewirkt, daß die Zungen auch dann, wenn die Nadeln absteigen, offen stehen und es unmöglich gemacht wird, daß sich die Zungen schließen, bevor der Faden eingelegt ist. Durch die Schrägstellung der zweiten Bürste steht die hintere Ecke dieser zweiten Bürste so hoch, daß sich die Zungen der maschenbildenden Nadel nach dem Einlegen des Fadens ungehindert schließen können. Die Schräglage der beiden nebeneinander angeordneten Bürsten bleibt während eines Hubs über die gesamte Nadelbettlänge hin erhalten. Lediglich bei Umkehr des Schlittens schwenken die beiden Bürsten in die nachlaufende Schwenklage zurück. Während des gesamten Hubes befinden sich die Bürsten im Strickbereich. Ein Umhängen von Maschen ist weder gewünscht noch möglich, da auch kein Umhängeschloß und erst recht kein kombiniertes Strick- und Umhängeschloß vorgesehen ist.

Aus der FR-A-1 365 897 ist eine Flachstrickmaschine zum Umhängen von Maschen in maschenlose Nadel bekannt, bei der getrennte Umhänge- und Strickschlösser vorgesehen sind, die das Umhängen und das Maschenbilden an unterschiedlichen Stellen des Schlitten bewirken. Im Gegensatz zu den Umhängeschlössern sind die Strickschlösser jeweils mit einer festen, unbeweglichen Nadelbürste ausgestattet. An den Maschenübergabestellen sind entsprechend geformte Drahtbügel, die durch eine kurze Nadelbürste unterbrochen sind, vorgesehen, die beim Austreiben bzw. Abstricken der mit Maschen belegten Nadeln ein durch die eingelegten Maschen erforderlich werdendes Umschwenken der Nadelzunge gestatten. Die Bürste ist über einen Bürstenhalter am Schlitten in dem Bereich befestigt, in dem der Strickvorgang abläuft.

Bei kombinierten Strick- und Umhängeschlössern, wie sie heutzutage bei leistungsfähigen Flachstrickmaschinen verwendet werden, erfolgt das Stricken und das Umhängen im wesentlichen im selben Schloßbereich; der Strick- und Umhängevorgang ist im Schloßbereich bzw. auf dem Schlitten nicht räumlich voneinander getrennt. Dies bedeutet jedoch, daß die für den Strickvorgang erforderliche Bürste den Umhängevorgang behindert oder ganz unmöglich macht.

Bei herkömmlichen Flachstrickmaschinen mit kombiniertem Strick- und Umhängeschloß sind daher Anordnungen vorgesehen, mit denen der Bürstenhalter und damit die Bürste senkrecht zur Schlittenlaufrichtung ausschwenkbar ist, um während des Umhängevorgangs die Bürste aus dem Nadelbereich zu entfernen. Der Nachteil einer derartigen Anordnung zum Abschwenken der Bürsten besteht darin, für den Schwenkbereich ein großer Raumbedarf besteht, der insbesondere bei modernen Flachstrickmaschinen nicht vorhanden ist. Entweder sind sehr aufwendige Schwenkvorrichtungen erforderlich, oder der Schloßbereich muß so klein gehalten werden, daß die Bürste nicht zuverlässig und vollständig immer während des Umhängevorgangs aus dem Nadelbereich abschwenkbar sind. Neben dem hohen Raumbedarf für den Abschwenkbereich zum Schwenken der Bürste senkrecht zur Schlittenlaufrichtung sind derartige herkömmliche Anordnungen auch nicht vollkommen sicher in ihrer Funktionsweise.

Der Erfindung liegt daher die Aufgabe zugrunde, eine Flachstrickmaschine mit einem Bürstenhalter zu schaffen, der bei Verwendung eines kombinierten Strick- und Umhängeschlosses mit einer einfachen Vorrichtung aus dem Umhängebereich herausgebracht werden kann, wobei der Platzbedarf für das Entfernen der Bürsten während des Umhängevorgangs klein und die Entfernung sicher und zuverläßig sein soll.

Die gestellte Aufgabe wird erfindungsgemäß dadurch gelöst, daß der Bürstenhalter am Schlitten parallel zur Schlittenlaufrichtung verschiebbar angebracht ist.

Aufgrund des erfindungsgemäßen Merkmals, den Bürstenhalter und damit die Bürste parallel zur Schlittenlaufrichtung verschiebbar anzubringen, um die Bürste während des Umhängevorgangs aus dem Umhängebereich zu entfernen, ist senkrecht zur Schlittenlaufrichtung kein Platz für die Bürste bzw. den Bürstenhalter erforderlich. Dies ist deshalb besonders vorteilhaft, weil in diesem Bereich bei modernen Flachstrickmaschinen aufgrund von Zusatzeinrichtungen wie Einstreichern, Fadennüßchen usw. der Raum, wenn überhaupt vorhanden, sehr beschränkt ist. Dem Konstrukteur von Flachstrickmaschinen sind daher mit der vorliegenden Erfindung keine Einschränkungen hinsichtlich der Anbringung oder von Bürstenhaltern und Bürste auferlegt, die bei Verwendung von kombinierten Strick- und Umhängeschlössern aus dem Umhängebereich entfernt und während des Strickvorgang in den Schloßbereich zurückgebracht werden müssen. Ein weiterer Vorteil der Erfindung besteht darin, daß die Bürste während des Umhängevorgangs sicher und vollständig aus dem Umhängebereich herausgebracht werden kann und dadurch der Umhängevorgang sicher und zuverläßig ohne Störungen durch die Bürste erfolgt. Die erfindungsgemäße Flachstrickmaschine zeichnet sich weiterhin durch einen sehr einfachen Aufbau für den Bürstenhalter und für Anordnungen zur parallelen Verschiebung derselben zur Schlittenlaufrichtung aus.

Gemäß einer besonders bevorzugten Ausführungsform der Erfindung ist der Bürstenhalter an bzw. auf wenigstens einer Schiene gleitbar gelagert, die am Schlitten parallel zu dessen Laufrichtung befestigt ist. An den Enden der Schiene bzw. Schienen sind beispielsweise jeweils Anschläge vorgesehen, an denen der Bürstenhalter anschlägt und in der Stellung, in der er während des Umhängevorgangs aus dem Umhängebereich verschoben ist, vom Schlitten mitgenommen wird.

Gemäß einer weiteren besonders vorteilhaften Ausführungsform der Erfindung weist der Schlitten ein steuerbares Mitnehmerelement auf, das in eine Mitnahmeeinrichtung des Bürstenhalters lösbar eingreift. Auf diese Weise kann durch Steuern des Mitnehmerelements, der beispielsweise ein aus- und einfahrbarer Bolzen sein kann, der Bürstenhalter in die Strickstellung oder der Umhängestellung gebracht werden.

Vorzugsweise ist das steuerbare Mitnehmerelement bezüglich der Schlittenlaufrichtung im wesentlichen in Höhe des kombinierten Strick- und Umhängeschlosses angeordnet. Während des Strickvorgang, wenn also die Bürste ihre Funktion des Zungennadelnöffnens ausführen soll, ist das steuer- bzw. schaltbare Mitnehmerelement in die Schalterstellung gebracht, bei der es dem Bürstenhalter aufgrund seiner eigenen Lage in Höhe des kombinierten Strick- und Umhängeschlosses hält.

Das Mitnehmerelement ist während des Strickvorgangs vorzugsweise in und während des Umhängevorgangs ausser Funktion geschaltet. Das bedeutet, daß während des Strickvorgangs, bei der das Mitnehmerelement in Funktion geschaltet ist, dieses den Bürstenhalter und damit die Bürste durch sein Eingreifen in den Bürstenhalter mitnimmt. Ist das Mitnehmerelement dagegen während des Umhängevorgangs ausser Funktion geschaltet, nimmt es den Bürstenhalter und damit die Bürste nicht mit, was bedeutet, daß der Bürstenhalter aus dem Umhängebereich des Schlosses gleitet und den Umhängevorgang nicht stören kann.

Das Mitnehmerelement kann auf verschiedene Arten gesteuert bzw. geschaltet werden. Vorzugsweise wird das Mitnehmerelement jedoch elektromagnetisch geschaltet, beispielsweise mit einem Elektromagneten, der das Mitnehmerelement wahlweise aus- und einfährt.

Gemäß einer weiteren vorteilhaften Ausführungsform der Erfindung erfolgt die Steuerung bzw. Schaltung des Mitnehmerelement durch die für das In- Funktion- Setzen der Umhänge-Schloßteile vorgesehenen Schlittenelemente auf mechanische Weise. In Zusammenhang mit dem mechanischen Schalten der Umhänge-Schloßteile in die Arbeitsstellung wird also auch über entsprechende Verbindungsteile das Mitnehmerelement mechanisch geschaltet. Bei In- Funktionsetzten der Umhänge-Schloßteile wird das Mitnehmerelement dadurch ausser Funktion geschaltet, sodaß der Schlitten sich parallel zur Schlittenlaufrichtung aus dem Umhängebereich des Schlosses verschiebt.

Eine besonders vorteilhafte Ausführungsform der Erfindung besteht darin, daß der Bürstenhalter eine zusätzliche Bremsbürste aufweist, die ein Nadelbett oder am Nadelbett angebrachte Elemente berührt. Bei Schaltung des Bürstenhalters bzw. des Mitnehmerelements für den Umhängevorgang wird der Bürstenhalter vom steuerbaren Mitnehmerelement befreit. Durch die zusätzliche Bremsbürste wird eine Reibung ausgeübt, die bewirkt, daß der Bürstenhalter entgegengesetzt zur Schlittenlaufrichtung verschoben wird und dadurch parallel zur Schlittenlaufrichtung aus dem Umhängebereich gleitet. Dies ist eine besonders einfache Möglichkeit, ohne zusätzliche weitere Mittel das Gleiten des Bürstenhalters aus dem Umhängebereich zu ermöglichen, wenn der Bürstenhalter bzw. das zugeordnete steuerbare Element entsprechend geschaltet ist.

Gemäß einer weiteren sehr vorteilhaften Ausführungsform der Erfindung weist die Mitnehmereinrichtung wenigstens ein drehbar gelagertes Klappelement auf. Auf diese Weise ist es auf einfache Weise möglich, ein schaltbares Mitnehmerelement je nach Schlittenlaufrichtung am Ende des Schlittenhubs unabhängig von der Schlittenlaufrichtung immer wieder in die Strickstellung zu bringen damit die Bürste ihre Funktion des Öffnens der Zungennadeln während des Strickvorgangs ausüben kann. Diese Ausführungsform ermöglicht mit geringstem Konstruktions- und Teileaufwand eine sichere Funktion der Mitnehmereinrichtung und ein Umschalten derselben aus einer Laufrichtung in die andere.

Vorteilhaft ist es in diesem Zusammenhang, wenn das wenigstens eine Klappelement derart drehbar gelagert ist, daß das in Funktion gebrachte Mitnehmerelement in eine Mitnehmerstellung gelangen kann und in dieser arretiert ist. Durch die drehbare Lagerung des Klappelements ist ein Umschalten am Ende des Schlittenhubs automatisch und auf einfache Weise möglich. Mit der weiteren Ausführungsform, wonach das Klappelement jeweils eine Einlaufschräge aufweist, wird dieser Umschalt- und/oder Arretierungsvorgang bei Umkehr des Schlittenhubs weiter vereinfacht und zuverlässig gestaltet.

Die Erfindung wird nachstehend anhand der Zeichnungen beispielsweise näher erläutert. Es zeigen:
- Figur 1:: Eine schematische Darstellung einer Ausführung für einen Bürstenhalter gemäß der vorliegenden Erfindung in einer Ansicht vom Schlitten her gesehen,
- Figur 2:: einen Querschnitt entlang der in Figur 1 eingezeichneten Schnittlinie II-II mit angedeutetem Schlitten und Nadelbettelementen, und
- Figur 3:: eine Darstellung, die Figur 1 entspricht, bei der jedoch die Lage des Bürstenhalter während des Umhängevorgangs dargestellt ist.

Wie aus den Figuren 1 bis 3 zu ersehen ist, sind an einem in Figur 2 schematisch dargestellten Schlitten 1 zwei Schienen 2,3 parallel zur Schlittenlaufrichtung S jeweils übereinander und parallel zueinander angebracht. Auf den Schienen 2, 3 ist ein Bürstenhalter 4 gleitend gelagert, der eine senkrecht nach unten abstehende Bürste und eine schräg zum Schlitten 1 hin abstehende Bremsbürste 6 aufweist. Wie insbesondere Figur 2 zeigt, befindet sich die Bürste 5 - quer zur Schlittenlaufrichtung S gesehen - im Nadelbereich der nicht dargestellten, in Nadelbetten liegenden Nadeln.

Bei dem hier dargestellten Ausführungsbeispiel berührt die Bremsbürste 6 Elemente 7 , die am Nadelbett fest angebracht sind, beispielsweise Kämmchenplatinen, und gleitet über diese hinweg, wenn der Schlitten 1 über die Nadelbetten bewegt wird.

Der Bürstenhalter 4 kann zwischen Anschlägen 8 und 9 auf den Schienen 2 und 3 parallel zur Schlittenlaufrichtung S gleiten. Dies tut er dann, wenn ein Mitnehmerelement 10 so geschaltet ist, daß es nicht in eine Mitnehmereinrichtung vorsteht, die in dargestellten Ausführungsbeispielen aus zwei Klappen 11 und 12 besteht. Bei einem Lauf des Schlittens nach rechts wird der Bürstenhalter 4 dabei an den Anschlag 9 bewegt weil die Bremsbürste 6 auf Teilen des Nadelbetts gleitet und durch die dadurch entstehende Reibung der Bürstenhalter 4 zum Anschlag 9 mitgenommen wird. In umgekehrter Laufrichtung des Schlittens 1 schlägt der Bürstenhalter 4 in entsprechender Weise am Anschlag 8 an und wird von diesem mitgenommen, wenn das Mitnehmerelement 10 ausser Funktion geschaltet ist, d.h. an der aus den Klappelementen 11 und 12 bestehenden Mitnehmereinrichtung nicht angreift.

In dem zuvor beschriebenen Fall, wenn also das Mitnehmerelement 10 nicht an der Mitnehmereinrichtung 11,12 des Bürstenhalters 4 angreift, ist die Bürste 5 aus dem Funktionsbereich des nicht dargestellten kombinierten Strick- und Umhängeschlosses verschoben und kann in diesem Falle den Umhängevorgang nicht stören. Für den Strickvorgang wird das Mitnehmerelement 10 dagegen in eine Schaltstellung gebracht, in der es in die Mitnehmereinrichtung 11, 12 eingreift, sodaß der Bürstenhalter 4 und damit die Bürste 5 während der Bewegung des Schlittens im Strickbereich bleibt. Die Bürste 5 kann daher ihre gewünschte Funktion des Öffnens der Zungennadeln ausführen.

Wie am besten aus Figur 1 ersehen ist, sind die Klappelement 11,12 jeweils um einen Drehpunkt 13 und 14 drehbar gelagert. Die Klappelemente 11 und 12 weisen einander zugerichtete Vorsprünge 15, 16 auf, die im normalen, nicht gedrehten Zustand der Klappelemente 11, 12 auf Stiften 17, 18 aufgrund der Schwerkraft liegen, weil die Drehpunkte 13 und 14 sich ausserhalb des Schwerpunktes der Klappelemente 11 und 12 befinden.

Die Mitnehmereinrichtung 11,12 arbeitet in folgender Weise. Bei in Funktion geschaltetem Mitnehmerelement 10, d.h. wenn das Mitnehmerelement 10 quer zur Schlittenlaufrichtung S in die Mitnehmereinrichtung eingreift, liegt die innere senkrechte Kante des Klappelements 12 bei Bewegung des Schlittens nach rechts bzw. des Klappelements 11 bei Bewegung des Schlittens nach links am Mitnehmerelement 10 aus.
Da in diesen Fällen sich die Klappelemente 11,12 nicht drehen können, weil die Vorsprünge 15, 16 auf den Stiften 17, 18 aufliegen, wird der Büstenhalter 4 mitgenommen. Da sich das Mitnehmerelement 10 bezüglich der Schlittenlaufrichtung S etwa in Höhe der Strick- bzw. Umhängeschloßteile des kombinierten Strick- und Umhängeschlosses befindet, kann die Bürste 5 ihre Funktion des Öffnens der Zungennadeln während des Strickvorgangs ausführen, da sie vom Mitnehmerelement 10 solange mitgenommen wird, bis sie durch Zurückziehen aus der Mitnehmereinrichtung 11,12 ausser Funktion gesetzt wird.

Wenn das Mitnehmerelement 10 ausser Funktion ist, wird der Bürstenhalter 4 aufgrund der Reibung durch die Bremsbürste 6 entgegen der Bewegungsrichtung S des Schlittens an den jeweiligen Anschlag 8 bzw. 9 und damit aus dem Strick- bzw. Umhängebereich des kombinierten Strick- und Umhängeschlosses bewegt. In dieser Stellung, die in Figur 3 dargestellt ist, kann der Umhängevorgang ohne nachteilige Beeinflussung durch die Bürste erfolgen. Bei der Hubumkehr wird wiederum aufgrund der Reibungskraft der Bremsbürste 6 der Bürstenhalter 4 zunächst in seiner Lage gehalten, während die Schienen 2 und 3, die mit dem Schlitten 1 fest verbunden sind, verschoben werden. Dadurch tritt eine Relativbewegung zwischen dem Mitnehmerelement 10 und dem Bürstenhalter 4 auf. Wenn, wie dies in Figur 3 dargestellt ist, der Schlittenhub nach rechts beendet ist und nunmehr der Schlittenhub nach links einsetzt, bleibt der Bürstenhalter 4 bezüglich des Nadelbetts in dieser Lage, während sich das Mitnehmerelement 10 mit dem Schlitten nach links auf das Klappelement 11 der Mitnehmereinrichtung des Bürstenhalters 4 zubewegt. Das Mitnehmerelement 10 gleitet dabei auf eine schräge untere Kante 19 des Klappelements 11 auf, wodurch sich dieses um den Drehpunkt 13 dreht und in die in Figur 1 gestrichelt dargestellte Drehlage kommt. Das Mitnehmerelement 10 gelangt bei der weiteren Bewegung des Schlittens 1 an die senkrechte Innenkante des anderen Klappelements 12, wenn das Mitnehmerelement in die Stellung für den Strickvorgang geschalten ist. Da - wie bereits ausgeführt - sich das Klappelement 12 nicht drehen kann, wird der Bürstenhalter 4 und damit die Bürste 5 mitgenommen und befindet sich im Strickbereich des kombinierten Strick- und Umhängeschlosses zur Ausführung des Zungenöffnens.

Aufgrund der Schwerkraft dreht sich das Klappelement 11 um den Drehpunkt 13 wieder in die Ausgangsstellung zurück.

Bei der Hubumkehr auf der anderen Seite erfolgt der geschilderte Vorgang entsprechend.

Wie am besten aus Figur 2 zu ersehen ist, ist das Mitnehmerelement 10 Teil einer Mitnehmervorrichtung 21, die an der dem Bürstenhalter 4 zugewandten Seite des Schlittens 1 mit einer Schraube 22 befestigt ist.

Wird auf das Mitnehmerelement 21 keine Kraft ausgewirkt, drückt eine Blattfeder 23 das als Bolzen ausgebildete Mitnehmerelement 10 von dem Bürstenhalter 4 weg und ist in diesem Falle ausser Eingriff von der Mitnehmereinrichtung 11, 12. Aufgrund der Bremsbürste 6 wird daher der Bürstenhalter 4 und damit die Bürste 5 aus dem Strick- und Umhängebereich des kombinierten Strick- und Umhängeschlosses bewegt. Dieser Schaltzustand des Mitnehmerelements 10 entspricht also dem Umhängevorgang.

Wird dagegen das Mitnehmerelement 10 von der Schloßseite her nach aussen auf den Bürstenhalter 4 zu gedrückt, greift der Bolzen an der Mitnehmereinrichtung des Bürstenhalters 4 an und nimmt diesen - wie beschrieben - mit. Die Bürste 5 befindet sich daher in diesem Falle in der Strickstellung.

Die Betätigung des Mitnehmerelements 10 kann auf verschiedene Weise erfolgen. Beispielsweise ist das Mitnehmerelement 10 mit dem Anker eine Elektromagneten verbunden und wird durch entsprechende Bestromung des Elektromagneten bewegt. Es ist jedoch auch möglich, das Mitnehmerelement 10 mechanisch zu betätigen, etwa dadurch, daß immer dann, wenn die Strickschloßteile in Funktion gesetzt werden, auch das Mitnehmerelement 10 in Eingriff mit der Mitnehmereinrichtung 11, 12 gebracht wird. Bei Umschaltung auf den Umhängevorgang, wenn also die Umhängeschloßteile in Funktion gesetzt werden, wird das Mitnehmerelement 10 freigegeben und aufgrund der Federwirkung der Blattfeder 23 ausser Funktion gebracht, sodaß der Bürstenhalter 4 und damit die Bürste 5 aus dem Umhängebereich verschoben wird.

Die Erfindung wurde anhand eines bevorzugten Ausführungsbeispiels besprochen. Dem Fachmann sind jedoch Abwandlungen und Ausgestaltungen möglich, ohne daß dadurch der Erfindungsgedanke verlassen wird.

## Patentansprüche

1. Flachstrickmaschine mit Nadelbetten, mit in Nadelkanälen liegenden Zungennadeln, mit wenigstens einem kombinierten Strick- und Umhängeschloß, und mit einem das Strick- und Umhängeschloß tragenden Schlitten, an dem ein Bürstenhalter mit einer Bürste zum Öffnen der Zungennadeln im Strickbereich des Schlittens befestigt ist, dadurch **gekennzeichnet**, daß der Bürstenhalter (4) am Schlitten (1) parallel zur Schlittenlaufrichtung (S) verschiebbar angebracht ist.

2. Flachstrickmaschine nach Anspruch 1, dadurch **gekennzeichnet**, daß der Bürstenhalter (4) an bzw. auf wenigstens einer Schiene (2,3) gleitbar gelagert ist, die am Schlitten (1) parallel zu dessen Laufrichtung (S) befestigt ist.

3. Flachstrickmaschine nach Anspruch 1 oder 2, dadurch **gekennzeichnet**, daß der Schlitten (1) ein steuerbares Mitnehmerelement (10) aufweist, das in eine Mitnahmeeinrichtung (11,12) des Bürstenhalters (4) lösbar eingreift.

4. Flachstrickmaschine nach einem der vorhergehenden Ansprüche, dadurch **gekennzeichnet**, daß das steuerbare Mitnehmerelement (10) bezüglich der Schlittenlaufrichtung (S) im wesentlichen in Höhe des kombinierten Strick- und Umhängeschlosses angeordnet ist.

5. Flachstrickmaschine nach einem der vorhergehenden Ansprüche, dadurch **gekennzeichnet**, daß das Mitnehmerelement (10) während des Strickvorgangs in und während des Umhängevorgangs außer Funktion geschaltet ist.

6. Flachstrickmaschine nach einem der vorhergehenden Ansprüche, dadurch **gekennzeichnet**, daß das Mitnehmerelement (4) elektromagnetisch schaltbar ist.

7. Flachstrickmaschine nach einem der Ansprüche 1 bis 5, dadurch **gekennzeichnet**, daß das Mitnehmerelement (10) durch die für das In- bzw. Ausser Funktionsetzen der Umhänge- oder Strickschloßteile vorgesehenen Schlittenelemente mechanisch in oder ausser Funktion bringbar ist.

8. Flachstrickmaschine nach einem der vorhergehenden Ansprüche, dadurch **gekennzeichnet**, daß der Bürstenhalter (4) eine zusätzliche Bremsbürste (6) aufweist, die ein Nadelbett oder am Nadelbett angebrachte Elemente (7) berühren.

9. Flachstrickmaschine nach einem der vorhergehenden Ansprüche, dadurch **gekennzeichnet**, daß die Mitnahmeeinrichtung (11,12) wenigstens ein drehbar gelagertes Klappelement (11,12) aufweist.

10. Flachstrickmaschine nach einem der vorhergehenden Ansprüche, dadurch **gekennzeichnet**, daß das wenigstens eine Klappelement (11,12) derart drehbar gelagert ist, daß das in Funktion gebrachte Mitnehmerelement (10) in eine Mitnahmestellung gelangen kann und in dieser arretiert ist.

11. Flachstrickmaschine nach Anspruch 10, dadurch **gekennzeichnet**, daß das Klappelement (11,12) jeweils eine Einlaufschräge (19,20) aufweist.

## Claims

1. Flat knitting machine including needle beds having latch needles located in needle channels, at least one combined knitting and transfer cam and a carriage carrying the knitting and transfer cam on which there is mounted a brush holder having a brush for opening the latch needles in the knitting region of the carriage, characterized in that, the brush holder (4) is displaceably mounted on the carriage (1) parallel to the running direction (5) of the carriage (1).

2. Flat knitting machine as in claim 1, characterized in that, the brush holder (4) is slidably mounted at or on at least one rail (2, 3) which is attached to the carriage (1) parallel to its running direction (S).

3. Flat knitting machine as in claim 1 or 2, characterized in that, the carriage (1) has a controllable dog element (10) which releasably engages in a driving device (11, 12) for the brush holder (4).

4. Flat knitting machine as in one of the preceeding claims, characterized in that, with reference to the running direction(S), the controllable dog element (10) is arranged substantially at the height of the combined knitting and transfer cam.

5. Flat knitting machine as in one of the preceeding claims, characterized in that, the dog element (10) is switched into operation during the knitting process and switched out of action during the transfer process.

6. Flat knitting machine as in one of the preceeding claims, characterized in that, the dog element (4) is controllable electromagnetically.

7. Flat knitting machine as in one of the claims 1 to 5, characterized in that, the dog element (10) is mechanically brought into or out of operation by the carriage elements provided for setting the transfer cam or the knitting cam into or out of operation.

8. Flat knitting machine as in one of the preceeding claims, characterized in that, the brush holder (4) includes an additional retarding brush (6) which touches a needle bed or elements (7) mounted on the needle bed.

9. Flat knitting machine as in one of the preceeding claims, characterized in that, the driving device (11, 12) includes at least one rotatably mounted flap element (11, 12).

10. Flat knitting machine as in one of the preceeding claims, characterized in that, at least one flap element (11, 12) is rotatably mounted in such a way that the dog element (10) that has been made operational can move into a driving position and be retained therein.

11. Flat knitting machine as in claim 10, characterized in that, the flap element (11, 12) has a respective inclined inlet (12, 20).

## Revendications

1. Machine à tricoter rectiligne avec des planches à aiguilles, avec des aiguilles à crochet placées dans des canaux d'aiguilles, avec au moins une serrure combinée de tricot et d'accrochage et avec un chariot portant la serrure combinée de tricot et d'accrochage, chariot auquel est fixé un porte-balais, dont un balai est destiné à l'ouverture des aiguilles à crochet dans la zone de tricot du chariot, caractérisée en ce que le porte-balais (4) est mis en place sur le chariot (1) de manière à coulisser parallèlement au sens de déplacement (S) du chariot.

2. Machine à tricoter selon la revendication 1, caractérisée en ce que le porte-balais (4) est logé de manière à glisser le long de resp. sur au moins un rail (2, 3) qui est fixé au chariot (1) parallèlement à son sens de déplacement (S).

3. Machine à tricoter selon la revendication 1 ou 2, caractérisée en ce que le chariot (1) présente un élément d'entraînement commandable (10) qui s'engage de manière amovible dans un dispositif d'entraînement (11, 12) du porte-balais (4).

4. Machine à tricoter selon l'une des revendications précédentes caractérisée en ce que l'élément d entraînement commandable (10) est disposé, par rapport au sens de déplacement (S) du chariot, sensiblement à hauteur de la serrure combinée de tricot et d'accrochage.

5. Machine à tricoter selon l'une des revendications précédentes caractérisée en ce que l'élément d'entraînement commandable (10) est mis en service pendant l'opération de tricot et hors service pendant l'opération d'accrochage.

6. Machine à tricoter selon l'une des revendications précédentes, caractérisée en ce que l'élément d'entraînement commandable (10) est commandé électromagnétiquement.

7. Machine à tricoter selon l'une des revendications 1 à 5, caractérisée en ce que l'élément d'entraînement commandable (10) est amené en fonctionnement ou arrêté mécaniquement par les éléments de chariot prévus pour la mise en et hors service des pièces de la serrure de tricot et d'accrochage.

8. Machine à tricoter selon l'une des revendications précédentes, caractérisée en ce que le porte-balais (4) présente un balai de freinage (6) supplémentaire qui touche une planche à aiguilles ou des éléments (7) placés sur la planche à aiguilles.

9. Machine à tricoter selon l'une des revendications précédentes, caractérisée en ce que le dispositif d'entraînement (11, 12) présente au moins un élément rabattable (11, 12) logé de manière rotative.

10. Machine à tricoter selon l'une des revendications précédentes, caractérisée en ce qu'au moins l'un des éléments rabattables (11, 12) est logé de manière rotative de façon que l'élément d'entraînement (10), amené en fonctionnement, puisse parvenir à une position d'entraînement et y être bloqué.

11. Machine à tricoter selon la revendication 10, caractérisée en ce que l'élément rabattable (11, 12) présente une inclinaison de guidage (19, 20).
